# EUROPÄISCHE PATENTSCHRIFT

(11) **EP 1 090 873 B1**
(45) Veröffentlichungstag und Bekanntmachung des Hinweises auf die Patenterteilung: **18.08.2004**
(21) Anmeldenummer: 00250285.4
(22) Anmeldetag: 29.08.2000
(51) Int. Cl.: B66C 23/10, B66C 5/02

(54) **Mobiles Umschlaggerät zum Be- und Entladen von Schiffen in Hafenanlagen**
Mobile transfer device for loading and unloading ships in harbours
Appareil de transbordement mobile pour charger et décharger des navires dans des ports

(30) Priorität: 14.09.1999 DE 19944969
(43) Veröffentlichungstag der Anmeldung: 11.04.2001
(73) Patentinhaber: Gottwald Port Technology GmbH, 40597 Düsseldorf (DE)
(72) Erfinder: Franzen, Hermann, Dipl.-Ing., 41238 Mönchengladbach (DE); Klessinger, Dieter, Dipl.-Ing., 40591 Düsseldorf (DE); Kröll, Joachim, 41363 Jüchen (DE)
(74) Vertreter: Moser, Jörg Michael, Dipl.-Ing.

(56) Entgegenhaltungen:
- EP-A- 0 719 725
- DE-A- 1 950 885
- DE-A- 2 149 732
- DE-A- 2 908 584
- DE-U- 29 606 717
- GB-A- 1 284 330
- US-A- 4 200 162

## Beschreibung

Die Erfindung betrifft ein mobiles Umschlaggerät zum Be- und Entladen von Schiffen in Hafenanlagen, insbesondere zum kombinierten Container- und Schüttgutumschlag, unter Einsatz eines am Turm eines Hafenkranes angelenkten Wippauslegers mit auswechselbaren Lastaufnahniemitteln.

Ein derartiges mobiles Umschlaggerät ist bereits aus der EP-A-0719725 bekannt.

Zum Be- und Entladen von Schiffen mit bzw. von Containern oder Schüttgütern werden in Hafenanlagen vorwiegend Ladebrücken eingesetzt, die auf am Kai verlegten Schienen längs des zu be- oder entladenden Schiffes verfahrbar sind. Die Ladebrücken können nur mit großem Aufwand, z.B. mittels Umsetzvorrichtungen oder Schwimmkranen an einen anderen Standort verbracht werden, ein Aufwand der nicht nur teuer ist, sondern auch viel wertvolle Ladezeit kostet.

Aufgabe der vorliegenden Erfindung ist es, ein in Seehäfen einsetzbares neuartiges Umschlaggerät für Container und Schüttgüter zu schaffen, das ein Höchstmaß an Mobilität aufweist und universell verwendbar ist.

Erfindungsgemäß wird ein einem Hafenmobilkran ähnelndes Umschlaggerät vorgeschlagen, wobei gemäß der Erfindung der Turm des Hafenkranes starr mit einem portalartigen Unterwagen verbunden ist, der auf vorzugsweise vier an den Portalstützen angeordneten lenkbaren Fahrwerken frei verfahrbar ist, und daß zur Abstützung des Umschlaggerätes auf der der Last zugewandten Seite am Unterwagen vertikal ausfahrbar gelagerte Abstützträger vorgesehen sind, die an ihren freien Enden vertikale Stützsäulen tragen, an denen heb- und senkbare Schienenoder Raupenfahrwerke angeordnet sind. Gegenüber einem konventionellen Hafenmobilkran entfallen erfindungsgemäß der Oberwagen inklusive Drehwerk sowie die doppelseitige Abstützung. Statt dessen ist der Turm über eine Flanschverbindung starr mit dem portalartigen Unterwagen verbunden.

Der am Turm angelenkte Wippausleger ist entweder durch ein seilbetriebenes oder durch ein hydraulisches Wippwerk verstellbar. Um den Wippvorgang im Bereich der Auslegersteilstellung kontrolliert zu dämpfen, ist nach einem weiteren Merkmal der Erfindung vorgesehen, daß zwischen Auslegerfuß und Turm ein vorgespanntes druckmittelbetriebenes Federspeicherelement vorgesehen ist.

Vorzugsweise ist nach einem weiteren Merkmal der Erfindung der Unterwagen als Kastenträgerwerk ausgebildet, das als Basis für das Antriebsaggregat, die Hubwinden, das Wippwerk und die elektrische Versorgung sowie die Treibstofftanks dient. Der Unterwagen ist über Auf- bzw. Abstiege erreichbar. Eine Krankabine im oberen Bereich des Turmes erlaubt dem Kranführer eine optimale Sicht auf die Ladung und den Ladebereich, zusätzlich können Kameras in der Auslegerspitze die Ladesituation auf einen Monitor innerhalb der Kabine übertragen.

Der portalartige Unterwagen mit vier unterhalb der Portalstützen angeordneten gummibereiften Fahrwerken ermöglicht eine in jeder Richtung unbeschränktes Verfahren des Gerätes auf dem Kai. Die Parallelfahrt des Umschlaggerätes zur Kaikante bzw. wasserseitigen Schiene überwacht ein Navigationssystem, wie es von AGV-Fahrzeugen bekannt ist.

Horizontal ausschiebbare Abstützträger positionieren, durch Sensoren überwacht und elektronisch gesteuert, die Schienenfahrwerke der Stützsäulen zu einer wasserseitigen Schiene, in die die Fahrwerke absenkbar sind. Operationell wird erfindungsgemäß das Umschlaggerät, sich an der wasserseitigen Schiene orientierend, in Kai- bzw. Schiffslängsrichtung gesteuert verfahren. Dadurch wird gleichzeitig die einseitig dem Wasser zugewandte Abstützung gebildet, die gemeinsam mit dem Unterwagenfahrgestell die Abstützbasis des Umschlaggerätes darstellt. Verwendet werden können die ohnehin in Hafenanlagen vorhandenen Schienen, auf denen die Ladebrücken gewöhnlich verfahren, wobei das vorliegende erfindungsgemäße Umschlaggerät nur die wasserseitige Schiene benutzt, in die die Schienenfahrwerke der Stützsäulen abgesenkt werden.

Erfindungsgemäß sind die an den Portalstützen und/oder den Stützsäulen vorgesehenen Fahrwerke elektronisch im Gleichlauf gesteuert und verfahren das Umschlaggerät parallel zum Kai.

Nach einem anderen Merkmal der Erfindung ist vorgesehen, daß der Unterwagen des Umschlaggerätes sowie die Stützsäulen derart dimensioniert sind, daß zwischen den ausgefahrenen Stützsäulen und den Portalstützen und unterhalb des Unterwagens Freiräume für Fahrwege belassen sind, und die lichte Höhe zwischen den Stützsäulen und Portalstützen größer als die Höhe von Containertransportfahrzeugen und-einrichtungen ist. Der Freiraum zwischen den Schienen- und Unterwagenfahrwerken schafft Platz für mindestens zwei Fahrspuren, z.B. für LKWs, Multi-Trailer-Systeme oder AGVs. Ein zusätzlicher Fahrweg, z. B. für LKWs ist zwischen den Portalstützen des Unterwagens vorgesehen.

Bei entsprechend großer Durchfahrthöhe unter dem portalartigen Unterwagen können für den Containertransport quer zur Unterwagen-Längsachse bei Bedarf auch Reach Stacker und Fork Lifts eingesetzt werden. Auch der Einsatz von Straddle Camers für den Container-Transport ist bei entsprechender Durchfahrthöhe gewährleistet.

Erfindungsgemäß werden zum Transport des Umschlaggerätes bei hochgeschwenktem Ausleger die an den Stützsäulen angeordneten Fahrwerke vom Boden bzw. von der Schiene abgehoben, die Stützträger werden horizontal eingefahren, so daß die Stützsäulen in der Nähe der Portalstützen positioniert sind und der Schwerpunkt des Umschlaggerätes sich auf der Gerätemittelachse befindet. In dieser Stellung kann ein Wechsel des Standortes, z.B. die selbsttätige Fahrt von einem Kai zum anderen erfolgen.

Für den Umschlag von Schüttgut kann das neuartige Umschlaggerät erfindungsgemäß mit einem kürzeren Ausleger und Turm zu einem Greiferkran ausgerüstet werden. Vorzugsweise ist nach einem anderen Merkmal der Erfindung für den Schüttgutumschlag vorgesehen, die lichte Höhe des Umschlaggerätes zwischen Stützsäulen und Portalstützen so zu wählen, daß dort ein Zufuhr- oder Übergabebunker (Hopper) Platz findet. Das unterhalb des Unterwagens gelagerte Abzugsförderband befördert in diesem Fall das den Hopper verlassende Schüttgut zu einem außerhalb neben dem Umschlaggerät verlaufende Kailängsförderband.

Das erfindungsgemäß vorgeschlagene Umschlaggerät ist mobil und flexibel in der Anwendung. Die Kosten für die Anschaffung und Instandhaltung sind im Vergleich zu konventionellen Container- und Schüttgut-Ladebrücken um ca. 30-40 % niedriger anzusetzen. Die Kostenvorteile versetzen den Betreiber der Umschlaggeräte in die Lage, konkurenzfähige Umschlagkosten (DM/Container oder DM/t Schüttgut) zu kalkulieren und seine Dienstleistung entsprechend günstiger anzubieten.

Ein Ausführungsbeispiel der Erfindung ist in der Zeichnung dargestellt und wird nachfolgend beschrieben. Es zeigt:
- Figur 1: die Seitenansicht des Umschlaggerätes beim Entladen von Containern,
- Figur 2: die Seitenansicht des Umschlaggerätes in Transportstellung,
- Figur 3: eine Detailansicht aus Figur 1,
- Figur 4: die Vorderansicht des Umschlaggerätes,
- Figur 5: die Draufsicht auf den Unterwagen, und
- Figur 6: die Seitenansicht des Umschlaggerätes beim Schüttgutumschlag.

In Figur 1 ist das erfindungsgemäße Umschlaggerät beim Be- und Entladen von Containern in seiner Arbeitsstellung dargestellt. Die Zeichnungsskizze zeigt das Umschlaggerät 1 vor einem am Kai 2 liegenden Containerschiff 3 der neuen Generation (7000 bis 8000 TEU Container-Ladekapazität). Das Umschlaggerät 1 besteht im wesentlichen aus dem Unterwagen 4 mit der verschiebbaren Abstützung 5, dem Turm 6 und dem Ausleger 7. Die minimale Ausladung des Auslegers 7 (die auch der Transportstellung des Gerätes entspricht) ist strich-punktiert eingezeichnet und mit 7.1 gekennzeichnet.

Über eine Flanschverbindung 8 sind der Turm 6 und der Unterwagen 4 starr miteinander verbunden. Die zwei Hubwinden 9.1. und 9.2 sind unterhalb des Turmes 6 angeordnet. Das an den Hubseilen 10.1 und 10.2 befestigte Lastaufnahmemittel 11 ist im dargestellten Beispiel zur Aufnahme von ISO-Containern als Spreader ausgebildet und nimmt die Last 12 auf.

Der Ausleger 7 wird durch ein seilbetriebenes Wippwerk 13, bestehend aus der Wippwinde 13.1 und dem Flaschenzug 13.2, verstellt. Ein mobiles am Turm 6 geführtes Gegengewicht 14, das durch zwei Seile 14.1 mit dem Ausleger 7 verbunden ist, kompensiert ein Teil des Auslegergewichtes und reduziert so die erforderliche Antriebsleistung der Wippe. Eine Kabine 17 ist über den Treppenaufstieg 15 oder den Aufzug 16 an der Außenseite des Turmes 6 zu erreichen.

Wie aus Figur 2 erkennbar, sind am Unterwagen 4 vier starr angebaute Portalstützen 4.1 und 4.2 mit Fahrwerken 18 und 19 vorgesehen. In dem Abstützkasten 4.3 des Unterwagens 4 sind die Stützträger 5.1 horizontal verfahrbar gelagert, an deren freien Enden die vertikalen Stützsäulen 5.2 der verschiebbaren Abstützung 5 angeordnet sind. Am unteren Ende jeder Stützsäule ist ein Schienenfahrwerk 21 an dem Abstützzylinder 20 heb und senkbar angebracht. Das Schienenfahrwerk 21 stützt sich auf einer auf der wasserseitigen Seite des Kais verlegten Kranschiene 22 ab. In Kai-Längsrichtung sind Fahrspuren, z.B. für AGVs 23 und LKWs 24 vorgesehen. Figur 2 zeigt die Transportstellung des Umschlaggerätes. Dazu ist der Ausleger in seine steilste Stellung verschwenkt und die verschiebbare Abstützung 5 ist in ihre Transportposition eingefahren. Das Schienenfahrwerk 21 ist durch Einfahren des Hydraulikzylinders 20 hochgehoben und hat keinen Kontakt mehr zur Schiene 22. Der Schwerpunkt des Umschlaggerätes 1 liegt jetzt im Bereich der Gerätemittelachse. Das Lastaufnahmemittel 11 ist im Bereich der Abstützung 5 fixiert. Das so vorbereitete Umschlaggerät 1 kann nun auf den gummibereiften Fahrwerken 18,19 am Kai 2 zu einem anderen Einsatzort frei verfahren werden.

Analog zu der in Figur 1 dargestellten maximalen Ausladung des Auslegers 7 und der minimalen Auslegung 7.1 verändert sich die Einspannlänge eines Federspeicherelementes 25 von seiner minimalen Länge 26 zu seiner maximalen Länge 26.1. Das Federspeicherelement 25 ist zwischen dem Lagerfußpunkt 27 und der entsprechenden Position des Lagerkopfpunktes 28 bzw. 28.1 angeordnet (Figur 3).

Figur 4 zeigt die Vorderansicht des Container-Umschlaggerätes 1, das auf dem Kai 2 mit den am Unterwagen 4 starr angebauten Portalstützen 4.1 und 4.2 und den Fahrwerken 18 und 19 steht. Der Unterwagen 4 dient als Basis für die Hubwinden 9.1 und 9.2, die Wippwinde 13.1, den Elektrik-Raum 29, das Antriebsaggregat 30 und den Kraftstoff- und Hydrauliktank 31. Parallel zum Turm 6 führt der Treppenaufstieg 15 zur Kabine 16. In der Zeichnungsfigur ist außerdem ein mit der Ladung 32 beladenes AGV 23 in der Ladeposition zum Container-Umschlaggerät 1 dargestellt.

In Figur 5 ist die Draufsicht auf das Umschlaggerät 1 unterhalb des Turmes dargestellt. Erkennbar ist der Unterwagen 4 mit dem Abstützkasten 4.3 und dem Stützträger 5.1. Dargestellt sind ebenfalls die Hubwinden 9.1 und 9.2, die Wippwinde 13.1, die Fahrwerke 18 und 19, die Schienenfahrwerke 21, der E-Raum 29 und das Antriebsaggregat 30. Die Stützsäulen 5.2 werden durch den Fachwerkverband 33; miteinander verbunden. Im Freiraum unter dem Unterwagen 4 zwischen den Stützsäulen 5.2 und den Portalstützen 4.1 erkennt man ein unbeladenes und ein mit der Ladung 32 belegtes AGV 23.

Bei den dargestellten Ausführungsbeispielen ist die zulässige Durchfahrthöhe am Unterwagen 4 so konstruiert, daß die verschiedenen Geräte zum Transportieren und Manipulieren von Containern und/oder Schüttgütern ausreichend Platz. In Figur 6 ist beispielsweise ein erfindungsgemäßes Umschlaggerät zum Be- und Entladen von Schüttgütern dargestellt. Das Umschlaggerät ist mit 39 bezeichnet. Das Gerät wurde mit einem kürzeren Ausleger 45 und einem kürzeren Turm 44 ausgerüstet. Das am Kai 40 liegende Schüttgutschiff ist hier mit 41 bezeichnet. Auch hier besteht das Umschlaggerät 39 aus dem Unterwagen 42, der Abstützung 43, dem Turm 44, dem Ausleger 45 und dem Lastaufnahmemittel 46 in Form eines Greifers. Die minimale Auslastung ist mit 45.1 gekennzeichnet und dargestellt.

Ein für die Aufbauphase verschiebbares Abzugsförderband 47, das unterhalb des Unterwagens 42 und zwischen den starr angebauten Portalstützen 42.1 und 42.2 gelagert ist, befördert das Schüttgut von einem Hopper 48, z.B. zu einem Kailängsförderband 49. Der Hopper 48 ist zwischen den Stützsäulen 43.2 und den Portalstützen 42.1 plaziert. Während der Aufbauphase befindet sich das verschiebbare Abzugsförderband 47 in einer Position, die das Durchfahrtprofil für den Hopper 48 nicht beeinträchtigt. Nach der Ausrichtung des Hoppers zum Schüttgut-Umschlaggerät wird das Abzugsförderband in die dargestellte Arbeitsposition geschoben.

## Patentansprüche

1. Mobiles Umschlaggerät zum Be- und Entladen von Schiffen in Hafenanlagen, insbesondere zum kombinierten Container- und Schüttgutumschlag, umfassend einen Turm eines Hafenkranes mit angetenkten Wippaustegers und mit auswechselbaren Lastaufnahmemitteln,
**dadurch gekennzeichnet,**
**daß** der Turm (6) des Hafenkranes starr mit einem portalartigen Unterwagen (4) verbunden ist, der auf vorzugsweise vier an den Portalstützen (4.1, 4.2) angeordneten lenkbaren Fahrwerken (18, 19) frei verfahrbar ist und daß zur Abstützung des Umschlaggerätes (1) auf der der Last zugewandten Seite am Unterwagen (4) vertikal ausfahrbar gelagerte Stützträger (5.1) vorgesehen sind, die an ihren freien Enden vertikale Stützsäulen (5.2) tragen, an denen heb- und senkbare Schienen- oder Raupenfahrwerke (21) angeordnet sind.

2. Mobiles Umschlaggerät nach Anspruch 1,
**dadurch gekennzeichnet,**
**daß** der amTurm (6) angelenkte Wippausleger (7) durch ein seilbetriebenes Wippwerk (13) verstellbar ist

3. Mobiles Umschlaggerät nach Anspruch 1,
**dadurch gekennzeichnet,**
**daß** der amTurm (6) angelenkte Wippausleger (7) durch ein hydraulisches Wippwerk verstellbar ist.

4. Mobiles Umschlaggerät nach Anspruch 1 bis 3,
**dadurch gekennzeichnet,**
**daß** zwischen dem Fuß des Auslegers (7) und Turm (6) ein vorgespanntes druckmittelbetriebenes Federspeicherelement (25) vorgesehen ist.

5. Mobiles Umschlaggerät nach Anspruch 1 bis 4,
**dadurch gekennzeichnet,**
**daß** der Unterwagen (4) als Kastenträger ausgebildet ist, das als Basis für das Antriebsaggregat (30), die Hubwinden (9.1, 9.2), das Wippwerk (13) und die elektrische Versorgung (29) sowie die Treibstofftanks (31) dient.

6. Mobiles Umschlaggerät nach Anspruch 1 bis 5,
**dadurch gekennzeichnet,**
**daß** das Umschlaggerät (1) in Kai (2)- bzw Schiffslängsrichtung mittels eines Navigationssystems gesteuert verfahrbar ist.

7. Mobiles Umschlaggerät nach Anspruch 1 bis 5,
**dadurch gekennzeichnet,**
**daß** die Stützsäulen (5.2) mittels der Abstützträger (5.1) durch Sensoren überwacht und elektronisch gesteuert zu einer wasserseitigen Schiene (22) horizontal verschiebbar sind.

8. Mobiles Umschlaggerät nach Anspruch 1 bis 5,
**dadurch gekennzeichnet,**
**daß** das Umschlaggerät (4) in Kai (2) - bzw Schiffslängsrichtung mittels einer wasserseitigen Schiene (22) gesteuert verfahrbar ist, in die die Schienenfahrwerke (21) der Stützsäulen (5.2) absenkbar sind.

9. Mobiles Umschlaggerät nach Anspruch 1 bis 8,
**dadurch gekennzeichnet,**
**daß** die an den Portalstützen (4.1, 4.2) und/oder den Stützsäulen (5.2) vorgesehenen Fahrwerke (18, 19 bzw. 21) elektronisch gleichlaufgesteuert sind.

10. Mobiles Umschlaggerät nach Anspruch 1 bis 9,
**dadurch gekennzeichnet,**
**daß** der Unterwagen (4) des Umschlaggerätes (1) sowie die Stützsäulen (5.2) derart dimensioniert sind, daß zwischen den ausgefahrenen Stützsäulen (5.2) und den Portalstützen (4.1, 4.2) und unterhalb des Unterwagens (4) Freiräume für Fahrwege belassen sind und die lichte Höhe zwischen den Stützsäulen (5.2) und Portalstützen (4.1, 4.2) der Höhe von Containertransportfahrzeugen und -einrichtungen entspricht.

11. Mobiles Umschlaggerät nach Anspruch 1 bis 10,
**dadurch gekennzeichnet,**
**daß** zum Transport des Umschlaggerätes (1) bei hochgeschwenktem Ausleger (7) die an den Stützsäulen (5.2) angeordneten Fahrwerke (21) vom Boden bzw. von der Schiene (22) abgehoben und die Stützträger (5.1) horizontal eingefahren werden, so daß die Stützsäulen (5.2) in der Nähe der Portalstützen (4.1, 4.2) positioniert sind und der Schwerpunkt des Umschlaggerätes (1) sich auf der Gerätemittelachse befindet.

12. Mobiles Umschlaggerät nach Anspruch 1 bis 11,
**dadurch gekennzeichnet,**
**daß** zum Umschlag von Schüttgütern das Umschlaggerät (1) mit verkürzten Ausleger (45) und Turm (44) sowie einem Greifer (46) ausrüstbar ist.

13. Mobiles Umschlaggerät nach Anspruch 12,
**dadurch gekennzeichnet,**
**daß** die lichte Höhe des Umschlaggerätes (1) zwischen Stützsäulen (43.2) und Portalstützen (4.1, 4.2) so gewählt ist, daß ein Hopper (48) Platz findet.

## Claims

1. Mobile cargo-handling apparatus for loading and unloading ships in port installations, in particular for the combined handling of containers and bulk material, comprising a tower of a wharf crane having an articulated derricking jib and having replaceable load lifting members, **characterised in that** the tower (6) of the wharf crane is fixedly connected to a gantry-like lower carriage (4) which can be freely moved on preferably four controllable travelling mechanisms (18, 19) which are disposed on the gantry supports (4.1, 4.2), and **in that** for supporting the cargo-handling apparatus (1) on the side facing the load carrier supports (5.1) which can be extended vertically are provided on the lower carriage (4), which carrier supports support vertical supporting columns (5.2) on their free ends and rail or crawler travelling mechanisms (21) which can be lifted and lowered are disposed on the supporting columns.

2. Mobile cargo-handling apparatus as claimed in Claim 1, **characterised in that** the derricking jib (7) articulated on the tower (6) can be adjusted by means of a cable-operated luffing mechanism (13).

3. Mobile cargo-handling apparatus as claimed in Claim 1, **characterised in that** the derricking jib (7) articulated on the tower (6) can be adjusted by means of a hydraulic luffing mechanism.

4. Mobile cargo-handling apparatus as claimed in Claim 1 to 3, **characterised in that** a pre-stressed, pressure-operated, spring-loaded element (25) is provided between the foot of the jib (7) and tower (6).

5. Mobile cargo-handling apparatus as claimed in Claim 1 to 4, **characterised in that** the lower carriage (4) is formed as a box girder which serves as a basis for the drive unit (30), the pneumatic jacks (9.1, 9.2), the luffing mechanism (13) and the electrical supply (29) as well as the fuel tanks (31).

6. Mobile cargo-handling apparatus as claimed in Claim 1 to 5, **characterised in that** the cargo-handling apparatus (1) is controlled so as to be able to move in the quay (2) or ship longitudinal direction by means of a navigation system.

7. Mobile cargo-handling apparatus as claimed in Claim 1 to 5, **characterised in that** the supporting columns (5.2) can be horizontally displaced to a water-side rail (22) by means of the carrier supports (5.1) while being monitored by sensors and electronically controlled.

8. Mobile cargo-handling apparatus as claimed in Claim 1 to 5 **characterised in that** the cargo-handling apparatus (4) is controlled so as to be able to move in the quay (2) or ship longitudinal direction by means of a water-side rail (22), into which the rail travelling mechanisms (21) of the supporting columns (5.2) can be lowered.

9. Mobile cargo-handling apparatus as claimed in Claim 1 to 8, **characterised in that** the travelling mechanisms (18, 19 or 21) provided on the gantry supports (4.1, 4.2) and/or on the supporting columns (5.2) are electronically controlled in a synchronous manner.

10. Mobile cargo-handling apparatus as claimed in Claim 1 to 9, **characterised in that** the lower carriage (4) of the cargo-handling apparatus (1) as well as the supporting columns (5.2) are dimensioned in such a manner that free spaces for paths of travel are left between the extended supporting columns (5.2) and the gantry supports (4.1, 4.2) and beneath the lower carriage (4) and the clearance between the supporting columns (5.2) and the gantry supports (4.1, 4.2) corresponds to the height of container transport vehicles and devices.

11. Mobile cargo-handling apparatus as claimed in Claim 1 to 10, **characterised in that** in order to transport the cargo-handling apparatus (1) when the jib (7) is swung up, the travelling mechanisms (21) disposed on the supporting columns (5.2) are lifted up from the ground or from the rail (22) and the carrier supports (5.1) are horizontally retracted so that the supporting columns (5.2) are positioned in proximity to the gantry supports (4.1, 4.2) and the centre of gravity of the cargo-handling apparatus (1) is located on the centre axis of the apparatus.

12. Mobile cargo-handling apparatus as claimed in Claim 1 to 11, **characterised in that** in order to handle bulk material the cargo-handling apparatus (1) can be fitted with a shortened jib (45) and tower (44) as well as a gripper (46).

13. Mobile cargo-handling apparatus as claimed in Claim 12, **characterised in that** the clearance of the cargo-handling apparatus (1) between the supporting columns (43.2) and the gantry supports (4.1, 4.2) is chosen in such a manner so as to allow sufficient space for a hopper (48).

## Revendications

1. Appareil mobile de transbordement, pour le chargement et le déchargement de navires dans des installations portuaires, en particulier pour le transbordement combiné de conteneurs et de matières en vrac, qui comprend une tour de grue portuaire, avec une flèche basculante articulée et de moyens interchangeables de reprise de charges, **caractérisé en ce que**
la tour (6) de la grue portuaire est reliée de manière rigide à un chariot inférieur (4) en forme de portique qui peut être déplacé de façon libre sur de préférence quatre trains de roulement (18 et 19) orientables, agencés sur les supports (4.1 et 4.2) du portique, et **en ce que** des supports d'appui (5.1) qui sont montés de façon à pouvoir être déplacés verticalement, sont prévus sur le côté du chariot inférieur (4) qui fait face à la charge, et présentent chacun à leur extrémité libre un pilier vertical de support (5.2), sur lequel est agencé un train de roulement (21) sur rails ou sur chenilles, qui peut être relevé ou abaissé.

2. Appareil mobile de transbordement selon la revendication 1, **caractérisé en ce que** la flèche basculante (7) fixée à la tour (6) peut être déplacée au moyen d'une installation de basculement (13).

3. Appareil mobile de transbordement selon la revendication 1, **caractérisé en ce que** la flèche basculante (7) fixée à la tour (6) peut être déplacée au moyen d'une installation hydraulique de basculement.

4. Appareil mobile de transbordement selon les revendications 1 à 3, **caractérisé en ce qu'**un élément (25) précontraint d'accumulation de force élastique, qui fonctionne à l'aide d'un fluide sous pression, est prévu entre la base de la flèche (7) et la tour (6).

5. Appareil mobile de transbordement selon les revendications 1 à 4, **caractérisé en ce que** le chariot inférieur (4) est réalisé comme support en caisson qui sert de base à l'ensemble d'entraînement (30), aux treuils de relèvement (9.1, 9.2), à l'installation de basculement (13), à l'alimentation en électricité (29) et aux réservoirs de fluide d'entraînement (31).

6. Appareil mobile de transbordement selon les revendications 1 à 5, **caractérisé en ce que** l'appareil de transbordement (1) peut être déplacé dans le sens de la longueur du quai (2) et du navire sous la commande d'un système de navigation.

7. Appareil mobile de transbordement selon les revendications 1 à 5, **caractérisé en ce que** les piliers de support (5.2) peuvent être déplacés verticalement vers un rail (22) placé du côté de l'eau en étant surveillés et guidés électroniquement au moyen des supports d'appui (5.1) par l'intermédiaire de détecteurs.

8. Appareil mobile de transbordement selon les revendications 1 à 5, **caractérisé en ce que** l'appareil de transbordement (4) peut être déplacé de façon contrôlée dans le sens de la longueur du quai (2) et du navire, à l'aide d'un rail (22) placé du côté de l'eau, dans lequel les trains de roulement (21) des piliers de support (5.2) peuvent être abaissés.

9. Appareil mobile de transbordement selon les revendications 1 à 8, **caractérisé en ce que** les trains de roulement (18, 19 et 21) prévus sur les supports (4.1 et 4.2) de portique et/ou sur les piliers de support (5.2) sont commandés électroniquement pour se déplacer de conserve.

10. Appareil mobile de transbordement selon les revendications 1 à 9, **caractérisé en ce que** le chariot inférieur (4) de l'appareil de transbordement (1) et les piliers de support (5.2) sont dimensionnés de telle sorte que des espaces libres soient laissés pour des voies carrossables, entre les piliers de support (5.2) en extension et les supports (4.1 et 4.2) de portique, et en dessous du chariot inférieur (4), et que la hauteur libre entre les piliers de support (5.2) et les supports (4.1 et 4.2) de portique corresponde à la hauteur de chariots et d'installations de transport de conteneurs.

11. Appareil mobile de transbordement selon les revendications 1 à 10, **caractérisé en ce que**, pour le transport de l'appareil de transbordement (1), avec la flèche (7) relevée, on relève du sol, ou des rails (22), les trains de roulement (21) agencés sur les piliers de support (5.2), et on rentre horizontalement les supports d'appui (5.1) de telle manière que les piliers de support (5.2) soient positionnés à proximité des supports (4.1 et 4.2) de portique et que le centre de gravité de l'appareil de transbordement soit situé sur l'axe central de l'appareil.

12. Appareil mobile de transbordement selon les revendications 1 à 11, **caractérisé en ce que**, pour transborder des matières en vrac, on peut munir l'appareil de transbordement (1) d'une flèche (45) et d'une tour (44) raccourcies, ainsi que d'un grappin (46).

13. Appareil mobile de transbordement selon la revendication 12, **caractérisé en ce que** la hauteur libre de l'appareil de transbordement (1) entre les piliers de support (5.2) et les supports (4.1 et 4.2) de portique est sélectionnée de telle façon qu'une trémie (48) puisse y être placée.
